# EUROPÄISCHE PATENTSCHRIFT

(11) **EP 0 699 607 B1**
(45) Veröffentlichungstag und Bekanntmachung des Hinweises auf die Patenterteilung: **12.08.1998**
(21) Anmeldenummer: 94113896.8
(22) Anmeldetag: 05.09.1994
(51) Int. Cl.: B65H 1/00, A41H 43/00, B65H 45/103

(54) **Verfahren und Vorrichtung zum Legen von Stoff**
Method and device for spreading a cloth
Procédé et dispositif pour étendre un tissu

(43) Veröffentlichungstag der Anmeldung: 06.03.1996
(73) Patentinhaber: BULLMER SPEZIALMASCHINEN GmbH, 72537 Mehrstetten (DE)
(72) Erfinder: Jung, Rolf, D-72525 Münsingen (DE); Trost, Dieter, 72532 Gomadingen (DE); Binder, Vlaho, 72537 Mehrstetten (DE)
(74) Vertreter: Melzer, Wolfgang, Dipl.-Ing.

(56) Entgegenhaltungen:
- EP-A- 0 158 281
- EP-A- 0 211 679
- EP-A- 0 241 606
- EP-A- 0 569 027
- DE-A- 2 149 386
- DE-A- 2 320 896
- DE-A- 3 424 484
- GB-A- 870 432
- GB-A- 1 008 882
- GB-A- 1 304 566
- PATENT ABSTRACTS OF JAPAN vol. 013 no. 077 (M-801) ,22.Februar 1989 & JP-A-63 277156 (N C EE:KK) 15.November 1988,

## Beschreibung

Die Erfindung bezieht sich auf eine Vorrichtung bzw. ein Verfahren zum Legen einer Stoffbahn.

Es ist üblich, zum Legen einer Stoffbahn auf eine Legefläche eine Vorrichtung mit einem Legewagen (Fahrgestell) vorzusehen, der einen Stoffvorrat, beispielsweise in Form einer Stoffrolle, trägt und über der Legefläche hin- und herfahrbar ist. Wenn Stoffabschnitte der Stoffbahn übereinandergelegt werden sollen, wird der Legewagen in eine Endstellung gefahren und während des Fahrens des Legewagens in Legerichtung in die zweite Endstellung von einer Stirnseite des Legewagens die Stoffbahn ausgegeben. Wenn der Legewagen die zweite Endstellung erreicht hat, wird die Stoffbahn abgeschnitten, und der Legewagen entgegen der Legerichtung wieder zurück in die erste Endstellung bewegt, ohne daß von dem Legewagen Stoff ausgegeben wird. Um ein falten- und spannungsloses Auslegen der Stoffbahn zu erreichen, ist es notwendig, daß das Ausgeben der Stoffbahn beim Bewegen des Legewagens in Legerichtung exakt synchron zu der Bewegung des Legewagens erfolgt, d.h., daß die Ausgabegeschwindigkeit der Stoffbahn an der Stirnseite des Legewagens von der Fahrgeschwindigkeit des Legewagens in Legerichtung abhängt und die Stoffbahn von dem Stoffvorrat spannungsfrei abgenommen wird.

Eine Vorrichtung gemäß dem Oberbegriff des Anspruchs 1 und ein entsprechendes Verfahren sind aus EP-A-0 158 281 bekannt.

Die Erfindung hat zur Aufgabe, eine Vorrichtung bzw. ein Verfahren zum Auslegen von Stoff vorzusehen, durch die/das auf einfache Weise ein spannungsloses Abnehmen der Stoffbahn von der Rolle und ein falten- und spannungsloses Auslegen der Stoffbabn erreicht wird.

Diese Aufgabe wird durch die Merkmale des Anspruchs 1 bzw. 12 gelöst.

Erfindungsgemäß ist also eine Vorrichtung bzw. ein Verfahren zum Legen einer Stoffbahn vorgesehen, wobei die Vorrichtung ein Fahrgestell aufweist, das einen Stoffvorrat, beispielsweise in Form einer Stoffrolle trägt und über eine Legefläche zwischen zwei Endstellungen hin- und herfahrbar ist. Um zu erreichen, daß das Ausgeben der Stoffbahn mit der Fahrgeschwindigkeit des Legewagens (Fahrgestell) erfolgt, wird die Stoffbahn über eine Vorgabewalze zu einer Schneidevorrichtung an der Stirnseite des Legewagens geführt. Die Umfangsgeschwindigkeit der Vorgabewalze ist dabei so bemessen, daß diese exakt der Fahrgeschwindigkeit des Legewagens entspricht. Die Stoffbahn wird von der Stoffrolle über eine Antriebswalze zu der Vorgabewalze geführt. Die Umfangsgeschwindigkeit der Antriebswalze ist dabei so bemessen, daß sie etwas größer als die Umfangsgeschwindigkeit der Vorgabewalze bzw. die Fahrgeschwindigkeit des Fahrgestelles ist. Durch diese Differenzgeschwindigkeit bildet sich zwischen der Antriebswalze und der Vorgabewalze eine Stoffschlaufe aus. Eine Tänzerstab-Anordnung, die zwischen Antriebswalze und der Vorgabewalze vorgesehen ist, tastet nun die Größe der Stoffschlaufe ab und abhängig von der Lage eines Tänzerstabs wird der Antrieb der Antriebswalze ein- oder ausgekuppelt.

Die Unteransprüche stellen Weiterbildungen des Erfindungsgedankens dar.

Für ein faltenfreies und spannungsloses Auslegen der Stoffbahn ist es besonders vorteilhaft, wenn die Stoffrolle auf der Antriebswalze aufliegt und die Antriebswalze somit durch diesen Umfangsantrieb den Stoffvorrat abnimmt. Insbesondere ist es von Vorteil, wenn die Stoffrolle mit einer konstanten Auflagekraft, d.h. unabhängig von Größe und Gewicht der Stoffrolle, an der Antriebswalze aufliegt.

Dies läßt sich beispielsweise dadurch erreichen, daß die Stoffrolle mittels einer Abrollstange auf einer gekrümmten Fläche gelagert ist, wodurch erreicht wird, daß die Position der Abrollstange auf der gekrümmten Fläche gelagert ist, so daß die Position der Abrollstange auf der gekrümmten Fläche von dem Durchmesser der Stoffrolle abhängt, wobei die Krümmung der gekrümmten Fläche so bemessen ist, daß die Auflagekraft der Stoffrolle auf die Antriebswalze unabhängig von dem Durchmesser der Stoffrolle ist.

Soll die Stoffrolle mit einem beliebigen Einhebegerät (z.B. mit einem Armlift) in die Vorrichtung ein- und ausgehoben werden, so ist zur Bewerkstelligung dieses Vorgangs mit einfachen Mitteln eine durchmesserunabhängige, stets gleiche Ein- und Aushebeposition an der Vorrichtung erforderlich. Dies kann beispielsweise dadurch erreicht werden, daß die Abrollstange mit einem Winkelhebel auf der gekrümmten Fläche in einer stets gleichen Position fixiert werden kann. Dies geschieht durch eine Arretierung für den Winkelhebel.

Zum Übereinanderlegen von Stoffabschnitten auf der Legefläche werden die Antriebswalze und die Vorgabwalze nur einer ersten Richtung der Hin- und Herbewegung des Fahrgestells zu der ersten Endstellung hin angetrieben, während sie in der Zurückbewegung des Fahrgestells entgegengesetzt zur Legerichtung nicht angetrieben sind, beispielsweise durch einen Freilauf. Eine Schneidevorrichtung schneidet dabei die von dem Fahrgestell ausgegebene Stoffbahn nach dem Ende der Legebewegung ab.

Für das Ausschneiden von Fehlern in der Stoffbahn muß die Stoffbahn synchron zur Legebewegung zurückgewickelt werden. Dies läßt sich erfindungsgemäß dadurch erreichen, daß die Vorgabewalze in einer Richtung angetrieben ist, während die Antriebswalze wahlweise in beiden Richtungen der Hin- und Herbewegung des Fahrgestells angetrieben werden kann. Somit läßt sich ein Zurückwickeln der Stoffbahn durch Rückwärtsfahren der Vorrichtung innerhalb der beiden Endstellungen bewerkstelligen, wobei das Zurückrollen der Stoffbahn auf den Stoffvorrat hierbei voll automatisch ohne jeglichen zusätzlichen Handgriff erfolgt.

Für ein erleichtertes Einfädeln der Stoffbahn über die Vorgabewalze in eine Schneidevorrichtung kann eine Einfädelvorrichtung vorgesehen sein. Die Einfädelvorrichtung besteht aus einer klappbaren Leiste und mit einer Lippe. In einer Stellung ist die Leiste mit der Lippe während des Legevorganges nach rechts geklappt. Soll eingefädelt werden, so wird die Leiste mit der Lippe nach links geklappt und am Umfang der Antriebswalze angelegt, wobei die Anlage der Lippe gegen die Antriebswalze tangential ist. Zum Einfädeln wird nun über eine Kupplung die Antriebswalze vom Fahrantrieb abgekuppelt und von Hand gedreht, bis das Stoffbahnende durch die Lippe der Einfädelvorrichtung von der Antriebswalze abgehoben wird und über den Tänzerstab gleitet.

Hierbei wird die Stoffbahn soweit über den Tänzerstab bewegt, daß beim Bewegen des Tänzerstabes um etwa 180° nach rechts über dessen Drehpunkt das Stoffbahnende vom Tänzerstab abgestreift wird und sich über die Vorgabewalze legt.

Durch Drehen der Antriebswalze wird nun die Stoffbahn weiter nach unten bis in eine bestimmte Position in der Schneidevorrichtung bewegt. Danach wird der Tänzerstab über den Drehpunkt um etwa 180° halbkreisförmig zurückgeschwerkt, wodurch die Arbeitsstellung (Legestellung) des Tänzerstabes erreicht wird. Die Einfädelvorrichtung ist während des Legens der Stoffbahn von dem Umfang der Antriebswalze weggeschwerkt.

Für ein korrektes Übereinanderlegen von Stoffabschnitten können die Stoffrollen, die Antriebswalze und die Vorgabewalze auf einem Querwagen angebracht sein, der zur Kantensteuerung der Stoffbahn auf dem Fahrgestell quer zur Stofflegerichtung verschiebbar ist.

Zur Kantensteuerung der Stoffbahn können am Fahrgestell Fotozellen vorgesehen sein, die mit einem am Querwagen angebrachten Reflektor zusammenwirken.

Um einen mit der Bewegung des Fahrgestells synchronen Antrieb der Vorgabewalze und/oder der Antriebswalze zu erreichen, ist es vorteilhaft, wenn die Vorgabewalze und/oder die Antriebswalze mit den Laufrädern des Fahrgestells gekoppelt sind/ist.

Nachfolgend wird die Erfindung weitere durch sie erzielbare Vorteile anhand eines bevorzugten Ausführungsbeispiels und einer Zeichnung näher erläutert:
- Fig. 1: zeigt eine Gesamtseitenansicht einer erfindungsgemäßen Vorrichtung,
- Fig. 2: zeigt detailliert eine Stoffrolle und eine Antriebswalze einer erfindungsgemäßen Vorrichtung,
- Fig. 3A: zeigt eine erste Einfädelstellung einer Einfädelvorrichtung der erfindungsgemäßen Vorrichtung,
- Fig. 3B: zeigt eine zweite Einfädelstellung einer Einfädelvorrichtung der erfindungsgemäßen Vorrichtung, und
- Fig. 4: zeigt eine Legestellung der Einfädelvorrichtung der erfindungsgemäßen Vorrichtung.

Die in Fig. 1 dargestellte Vorrichtung zum Legen einer Stoffbahn S weist ein Fahrgestellt 1 mit Seitenteilen und einen quer zur Fahrtrichtung (Legerichtung) verschiebbaren Querwagen 2 auf. Das Fahrgestellt 1 weist zwei Quertraversen 3 und der Querwagen 2 zwei Quertraversen 5 auf. Auf den Quertraversen 3 des Fahrgestells 1 ist der Querwagen 2 mittels vier Laufrollen 4 querverfahrbar. Der Querwagen 2 wird beispielsweise durch eine nichtgezeichnete Antriebsverbindung quer zur Laufrichtung des Fahrgestelles 1 (Legerichtung) zur Kantensteuerung der Stoffbahn 1 hin- und herbewegt. Diese Kantensteuerung wird durch zwei Fotozellen 18 ausgelöst, die verstellbar am Seitenteil des Fahrgestells 1 befestigt sind. Die Fotozellen 18 wirken mit einem Reflektor 19 zusammen, der am Seitenteil des Querwagens 2 befestigt ist.

Jedes der Seitenteile des Fahrgestelles 1 weist zwei Laufräder 6,7 auf. die Laufräder 6 sind mit zwei Zahnrädern 6' verbunden. Die Zahnräder 6' können beispielsweise in weitere Zahnräder eingreifen, die auf einer Antriebswelle sitzen, die in den Seitenteilen des Fahrgestelles gelagert ist. Somit werden die Laufräder 6 der Seitenteile des Fahrgestelles 1 synchron miteinander angetrieben.

Das Fahrgestell 1 kann zum Stofflegen entweder von Hand geschoben werden oder beispielsweise durch einen Antrieb 17 über eine Zahnrad- oder Kettenverbindung über die Antriebswelle angetrieben sein.

In den Seitenteilen des Querwagens 2 ist eine Antriebswalze 10 für eine Stoffrolle 14 gelagert. Die Antriebswalze 10 kann beispielsweise durch eine Zahnradverbindung 7' und 9 angetrieben sein. Durch eine Kupplung 8 kann die Antriebswalze 10 ein- und ausgekuppelt werden. Wenn die Vorrichtung zum Auslegen der Stoffbahn S in dem dargestellten Beispiel von rechts nach links bewegt wird, ist die Kupplung 8 eingeschaltet und die Antriebswalze 10 nimmt die Stoffbahn von der Stoffrolle 14 ab und transportiert die Stoffbahn weiter. In der linken Endstellung des Fahrgestells 1 wird die Stoffbahn S durch ein Schneidaggregat 27 mit einem Schneidmesser 28 abgeschnitten, worauf sich die Vorrichtung ohne Stoff zu legen von links nach rechts in ihre Ausgangsposition zurückbewegt. Hierbei ist die Kupplung 8 ausgeschaltet, wodurch bei der Zurückbewegung der Vorrichtung die Antriebswalze 10 nicht angetrieben ist und dieses somit die Stoffbahn S nicht transportiert.

Eine Vorgabewalze 23 ist ebenfalls in den Seitenteilen des Querwagens 2 gelagert. Die Vorgabewalze 23 ist beispielsweise übre die Zahnradverbindung 7' und 9, die mit den Laufrädern 7 des Fahrgestelles 1 gekoppelt ist, und eine nicht gezeigte Antriebsriemenscheibe und eine ebenfalls nicht gezeigte betriebene Riemenscheibe antreibbar. Die Übersetzung von den Laufrädern 7 des Fahrgestelles 1 über die Zahnradverbindung 7' und 9, sowie die Riemenscheibenübersetzung ist dabei so berechnet, daß die Umfangsgeschwindigkeit der Vorgabewalze 23 exakt der Fahrgeschwidnigkeit des Fahrgestelles 1 bzw. der Vorrichtung entspricht.

Alternativ zu der Riemenübersetzung mit Riemenscheiben kann ein Regelgetriebe verwendet werden (z.B. Simplerbild-Regelscheiben), um die Umfangsgeschwindigkeit der Vorgabewalze 23 exakt einstellen zu können, oder aber um die Vorgabewalze 23 zur Einstellung einer Stoffspannung der Stoffbahn S oder vor- oder nacheilen lassen zu können.

Die Umfangsgeschwindigkeit der Antriebswalze 10 hingegen ist so bemessen, daß sie etwas mehr als die Fahrgeschwindigkeit des Fahrgestelle 1 (Legegeschwindigkeit) bzw. die Umfangsgeschwindigkeit der Vorgabewalze 23 beträgt.

Durch die Geschwindigkeitsdifferenz zwischen der Umfangsgeschwindigkeit der Antriebswalze 10 und der Umfangsgeschwindigkeit der Vorgabewalze 23 bildet sich beim Fahren der Vorrichtung, wenn die Antriebswalze 10 und die Vorgabewalze 23 angetrieben sind, eine Schlaufe zwischen der Antriebswalze 10 und der Vorgabewalze 23 aus. Diese Schlaufe wird von einem Tänzerstab 20 einer Tänzerstabanordnung abgetastet. Der Tänzerstab 20 ist beispielsweise auf der Achse der Vorgabewalze 23 gelagert. Die Gewichtsbelastung des Tänzerstabes 20 kann durch ein einstellbares Gegengewicht 24 eingestellt werden. Wenn der Tänzerstab 20 eine festgelegte untere Stellung erreicht hat, schaltet sich über einen nicht gezeichneten Endschalter über die Kupplung 8 die Antriebswalze 10 aus. Da die Vorgabewalze 23 über das Riemenscheibengetriebe synchron zur Fahrbewegung angetrieben bleibt, wird somit infolge des Stillstandes die Antriebswalze 10 die Stoffschlaufe verbraucht und der Tänzerstab wandert nach oben.

Wenn der Tänzerstab 20 eine festgelegte obere Endstellung erreicht hat, wird einen zweiten, nicht gezeichneten Endschalter die Kupplung der Antriebswalze 10 wieder eingeschaltet. Infolge der größen Umfangsgeschwindigkeit der Antriebswalze 10 gegenüber der Umfangsgeschwindigkeit der Vorgabewalze 23 bzw. der Legeschwindigkeit bildet sich nun wieder eine Schlaufe aus, und der oben beschriebene Vorgang wiederholt sich.

Durch diesen Vorgang wird auf einfache Weise ein spannungsloses Auslegen der Stoffbahn S erreicht und gleichzeitig die Stoffbahn S spannungsfrei und synchron zur Fahrgeschwindigkeit des Fahrgestells 1 ausgelegt.

Da die Vorgabewalze 23 wie die Antriebswalze 10 nur beim Stofflegen, also in dem dargestellten Fall bei Bewegen der Vorrichtung von rechts nach links angetrieben ist, bei der Rückfahrt jedoch stillstehen soll, besitzt die Vorgabewalze 23 einen Freilauf, der in Verbindung mit dem Riemengetriebe verhindert, daß sich die Vorgabewalze 23 beim Bewegen der Vorrichtung von links nach rechts dreht.

Das Schneidaggregat 27 ist in einer Führung 26 vertikal verstellbar um beispielsweise durch einen Aufzug 25 motorisch oder von Hand entsprechend der Legehöhe verstellbar.

Die Vorrichtung bzw. das Fahrgestell läuft mit seinen vier Laufrädern 6,7 in üblicher Weise auf der Tischplatte 29 eines Tischgestelles 30.

Wie in Fig. 2 gezeigt ist, liegt in dem dargestellten Ausführungsbeispiel die Stoffrolle 14 umfangsmäßig auf der Antriebwalze 10 auf, die die Stoffbahn S abnimmt und weitertransportiert. Um zu erreichen, daß die Stoffrolle 14 mit einer konstanten Auflagekraft auf der Antriebswalze 10 aufliegt, kann beispielsweise durch eine Papphülse 13 der Stoffrolle 14 eine sogenannte Abrollstange 12 (beispielsweise ein einfaches Rohr) gesteckt werden, ohne daß die Abrollstange 12 in der Papphülse 13, zum beispielsweise durch Klemmkonen fixiert werden muß. Die Abrollstange 12 liegt auf einer gekrümmten Fläche 11 auf. Die gekrümmte Fläche 11 ist so ausgeformt, daß die Auflagekraft der Stoffrolle 14 gegen die Antriebswalze 10 unabhängig von dem sich beim Abrollen der Stoffrolle 14 proportional ändernden Durchmesser und Gewicht der Stoffrolle 14 stets gleich bleibt.

Dies ist für das gleichmäßige und synchrone Abrollen der Stoffrolle 14 vorteilhaft. Bei einer sich ändernden Auflagekraft kann sich an der Berührungsstelle der Stoffrolle 14 mit der Antriebswalze 10 der effektive Durchmesser, über dem die Stoffbahn 11 transportiert wird, ändern. Dies würde ein zur Bewegung des Fahrgestelles 1 synchrones Abrollen beeinträchtigen.

Weiterhin können sich bei zu starker Auflagekraft, infolge derer die Stoffrolle 14 eingedrückt werden kann, Quetschfalten ausbilden (s. strichlinierte Darstellung in Fig. 2), die eine synchrone Abrollung der Stoffrolle 14 weiter beeinträchtigen können.

Durch den oben beschriebenen Umfangsantrieb der Stoffrolle 14 ist die Position der Abrollstange 10 lageabhängig vom Durchmesser der Stoffrolle 14. Soll die Stoffrolle 14 jedoch mit einem beliebigen einhebegerät in die Vorrichtung ein- und ausgehoben werden, so ist zur Bewerkstelligung dieses Vorgangs mit einfachen Mitteln eine durchmesserunabhängige, stets gleiche Ein- und Aushebeposition der Stoffrolle 14 an der Vorrichtung erforderlich.

Dies wird erfindungsgemäß dadurch erreicht, daß die Abrollstange 12 beispielsweise mit dem Winkelhebel 15 auf der gekrümmten Fläche 11 in einer stets gleichen Position fixiert werden kann. Dies geschieht durch die Arretierung 15' für den Winkelhebel 15.

In den Fig. 3A, 3B und 4 ist eine Einfädelvorrichtung 21 dargestellt, die zum erleichterten Einfädeln der Stoffbahn S über die Vorgabewalze 23 in das Schneidaggregat 27 dient. Die Einfädelvorrichtung besteht aus einer klappbaren Leiste L mit einer Lippe, die schwenkbar an dem Tänzerstab 20 vorgesehen ist. In der in Fig. 4 gezeichneten Stellung ist die Leiste mit Lippe während dem Legen einer Stoffbahn S nach rechts geklappt.

Wie in Fig. 3A gezeigt ist, wird zum Einfädeln einer Stoffbahn S zuerst die Leiste L mit Lippe nach links geKlappt und somit am Umfang der Antriebswalze 10 angelegt, wobei die Anlage der Lippe gegen die Antriebswalze tangential ist. Über die Kupplung 8 wird nun die Antriebswalze 10 vom Fahrantrieb abgekuppelt und von Hand gedreht, bis das Ende der Stoffbahn S durch die Lippe der Einfädelvorrichtung 21 von der Antriebswalze 10 abgehoben wird und über den Tänzerstab 20 gleitet. Hierbei wird die Stoffbahn S soweit über den Tänzerstab 20 bewegt, daß beim Bewegen des Tänzerstabs 20 um etwa 180° nach rechts über dessen Drehpunkt 22 in eine zweite Einfädelstellung, die in Fig. 3B dargestellt ist, das Stoffbahnende vom Tänzerstab 20 abgestreift wird und sich über die Vorgabewalze 23 legt.

Durch Drehen der Antriebswalze 10 wird nun die Stoffbahn weiter nach unten bis in eine bestimmte Position im Schneidaggregat bewegt. Danach wird der Tänzerstab 20 über den Drehpunkt 22 um 180° zurückgeschwenkt und die Leiste L der Einfädelvorrichtung 21 nach rechts geschwenkt, wodurch die in Fig. 4 gezeigte Arbeitsstellung des Tänzerstabs erreicht wird.

Das der Erfindung zugrunde gelegte Antriebsprinzip des Umfangsantriebs der Stoffrolle 14 durch die Antriebswalze 10 eignet sich besonders gut für das Ausschneiden von Fehlern in der Stoffbahn S, da zu diesem Zweck die Stoffbahn S synchron zur Bewegung des Fahrgestelles 1 zurückgewickelt werden muß.

Da dieses Zurückwickeln durch Rückwärtsfahren der Vorrichtung innerhalb der rechten und linken Endstellung geschieht, erfolgt das Zurückrollen der Stoffbahn voll automatisch, wenn bei diesem Vorgang der Antrieb der Antriebswalze 10 über die Kupplung 8 eingekuppelt ist, jedoch die Vorgabewalze 23 frei läuft.

## Patentansprüche

1. Vorrichtung zum Legen einer Stoffbahn (S), aufweisend ein Fahrgestell (1), das eine Stoffrolle (14) trägt und über eine Legefläche (F) zwischen zwei Endstellungen hin- und herfahrbar ist, wobei
- eine Vorgabewalze (23) auf dem Fahrgestell (1) drehbar angeordnet und so antreibbar ist, daß ihre Umfangsgeschwindigkeit und somit die Ausgabegeschwindigkeit der Stoffbahn (S) gleich der Fahrgeschwindigkeit des Fahrgestells (1) ist,
- die Stoffbahn (S) von der Stoffrolle (14) zu der Vorgabewalze (23) über eine antreibbare Antriebswalze (10) geführt ist, die ebenfalls auf dem Fahrgestell (1) drehbar angeordnet ist, und
- eine Tänzerstab-Anordnung zwischen der Antriebswalze (10) und der Vorgabewalze (23) vorgesehen ist,
- die Umfangsgeschwindigkeit der Antriebswalze (10) von der Lage eines Tänzerstabs der Tänzerstab-Anordnung (20) abhängt,
**dadurch gekennzeichnet,**
daß der Antrieb der Antriebswalze (10) mit einer Umfangsgeschwindigkeit erfolgt, die etwas größer als die Umfangsgeschwindigkeit der Vorgabewalze (23) bzw. die Fahrgeschwindigkeit des Fahrgestells (1) ist, und daß der Antrieb der Antriebswalze (10) abhängig von der Lage des Tänzerstabs (20) der Tänzerstab-Anordnung ein- oder auskuppelbar ist.

2. Vorrichtung nach Anspruch 1, dadurch gekennzeichnet, daß die Stoffrolle (14) mit einer konstanten Auflagekraft an der Antriebswalze (10) aufliegt und diese die Stoffbahn abnimmt.

3. Vorrichtung nach Anspruch 2, dadurch gekennzeichnet, daß die Stoffrolle (14) mittels einer Abrollstange (12) auf einer gekrümmten Fläche (11) gelagert ist, so daß die Position der Abrollstange (12) auf der gekrümmten Fläche (11) von dem Durchmesser der Stoffrolle (14) abhängig ist,
wobei die Krümmung der gekrümmten Fläche (11) so bemessen ist, daß die Auflagekraft der Stoffrolle (14) auf die Antriebswalze (10) unabhängig von dem Durchmesser der Stoffrolle (14) ist.

4. Vorrichtung nach Anspruch 3, dadurch gekennzeichnet, daß zur Erleichterung des Einsetzens und des Herausnehmens der Stoffrolle (14) in bzw. aus der Vorrichtung eine lösbare Arretiereinrichtung (15) vorgesehen ist, mittels der die Position der Abrollstange (12) auf der gekrümmten Fläche (11) festlegbar ist.

5. Vorrichtung nach einem der vorhergehenden Ansprüche, dadurch gekennzeichnet, daß zum Aufeinanderlegen von Stoffbahnabschnitten
- die Antriebswalze (10) und die Vorgabewalze (23) nur in einer ersten Richtung der Hin- und Herbewegung des Fahrgestells (1) zu der ersten Endstellung hin angetrieben sind und in der zweiten Richtung nicht angetrieben sind, und
- eine Schneidevorrichtung (27) vorgesehen ist, die die von dem Fahrgestell (1) ausgegebene Stoffbahn (S) beim Erreichen der ersten der beiden Endstellungen abschneidet.

6. Vorrichtung nach einem der Ansprüche 1 bis 4, dadurch gekennzeichnet, daß die Antriebswalze (10) in beiden Richtungen der Hin- und Herbewegung des Fahrgestells (1) angetrieben ist, während die Vorgabewalze (23) nur in einer Richtung angetrieben ist, so daß durch ein Zurückfahren des Fahrgestells (1) innerhalb der beiden Endstellungen die Stoffbahn (S) auf die Stoffrolle (14) zurückwickelbar ist.

7. Vorrichtung nach einem der vorhergehenden Ansprüche, dadurch gekennzeichnet, daß der Tänzerstab (20) halbkreisförmig um die Vorgabewalze (23) schwenkbar ist und eine Einfädelvorrichtung (21) mit einer Leiste (L) schwenkbar an dem Tänzerstab angebracht ist, wobei die Leiste (L) zur Überbrückung des Abstands zwischen dem Tänzerstab (20) und der Antriebswalze (10) an den Umfang der Antriebswalze (10) tangential anlegbar ist.

8. Vorrichtung nach einem der vorhergehenden Ansprüche, dadurch gekennzeichnet, daß die Stoffrolle (14), die Antriebswalze (10) und die Vorgabewalze (23) auf einem Querwagen (2) angebracht sind, das zur Kantensteuerung der Stoffbahn (S) auf dem Fahrgestell (1) quer zur Stofflegerichtung verschiebbar ist.

9. Vorrichtung nach Anspruch 8, dadurch gekennzeichnet, daß zur Kantensteuerung der Stoffbahn am Fahrgestell (1) zwei einstellbare Fotozellen (18) vorgesehen sind, die mit einem am Querwagen (2) angebrachten Reflektor (19) zusamenwirken.

10. Vorrichtung nach einem der vorhergehenden Ansprüche, dadurch gekennzeichnet, daß der Antrieb der Vorgabewalze (23) mit den Laufrädern (7) des Fahrgestells (1) koppelbar ist.

11. Vorrichtung nach einem der vorhergehenden Ansprüche, dadurch gekennzeichnet, daß der Antrieb der Antriebswalze (10) mit den Laufrädern (7) des Fahrgestells (1) koppelbar ist.

12. Verfahren zum Legen von Stoff mit Hilfe eines Fahrgestells (1), das eine Stoffrolle (14) in umfangsmäßiger Anlage an einer angetriebenen Antriebswalze (10) trägt und über eine Legefläche zwischen zwei Endstellungen hin- und hergefahren wird, mit folgenden Schritten:
- Überführen der von der Antriebswalze (10) kommenden Stoffbahn auf eine Vorgabewalze (23), die mit einer Umfangsgeschwindigkeit angetrieben wird, die der Fahrgeschwindigkeit des Fahrgestells (1) entspricht,
- Führen der Stoffbahn zwischen der Antriebswalze (10) und der Vorgabewalze (23) über eine Tänzerstab-Anordnung und Erfassen der Lage eines Tänzerstabs (20) der Tänzerstab-Anordnung, und
- Einwirken auf die Umfangsgeschwindigkeit der Antriebswalze abhängig von der Lage des Tänzerstabs (20),
- Legen der Stoffbahn (S) über die Vorgabewalze (23) von der Stirnseite des Fahrgestells (1) auf der Legefläche,
**dadurch gekennzeichnet,**
daß die Antriebswalze (10) mit einer Umfangsgeschwindigkeit angetrieben wird, die etwas größer als die Fahrgeschwindigkeit des Fahrgestells (1) ist, und daß der Antrieb der Antriebswalze (10) abhängig von der Lage des Tänzerstabs (20) ein- und ausgeschaltet wird.

13. Verfahren nach Anspruch 12, dadurch gekennzeichnet, daß die Stoffrolle (14) mittels einer Abrollstange (12) auf einer gekrümmten Fläche (11) gelagert wird und die Position der Abrollstange (12) auf der gekrümmten Fläche (11) mit verringerndem Durchmesser der Stoffrolle (14) auf der gekrümmten Fläche (11) wandert, deren Krümmung so bemessen ist, daß die Auflagekraft der Stoffrolle (10) auf die Antriebswalze (10) unabhängig vom Durchmesser der Stoffrolle (14) ist.

14. Verfahren nach einem der Ansprüche 12 und 13, dadurch gekennzeichnet, daß die Antriebswalze (10) und die Vorgabewalze (23) nur in einer ersten Bewegungsrichtung der Hin- und Herbewegung des Fahrgestells (10) angetrieben werden und die Stoffbahn (S) beim Erreichen einer ersten Endstellung von einer Schneidevorrichtung (27) abgeschnitten wird.

15. Verfahren nach einem der Ansprüche 12 oder 13, dadurch gekennzeichnet, daß die Antriebswalze (10) in beiden Richtungen der Hin- und Herbewegung des Fahrgestells (1) angetrieben wird, während die Vorgabewalze (23) nur in einer Richtung angetrieben wird, so daß die Stoffbahn (14) durch ein Zurückfahren des Fahrgestells (1) innerhalb der beiden Endstellungen auf die Stoffrolle zurückgewickelt wird.

16. Verfahren nach einem der Ansprüche 12 bis 15, dadurch gekennzeichnet, daß zur Einfädelung der Stoffbahn (S)
- die Stoffbahn (S) über eine mit dem Tänzerstab (20) verbundene Leiste (L) einer Einfädelvorrichtung (21) gelegt wird, wobei in der Einfädelstellung die Leiste tangential an dem Umfang der Antriebswalze (10) anliegt,
- der Tänzerstab (20) mit der Einfädelvorrichtung (21) um etwa 180 Grad um die Vorgabewalze (23) geschwenkt wird, wobei das Ende der Stoffbahn (S) zwischen die Vorgabewalze (23) und den Tänzerstab (20) rutscht,
- der Tänzerstab (20) wieder in seine Stellung zwischen der Antriebswalze (10) und der Vorgabewalze (23) zurüchkgeschwenkt wird, und
- die Leiste (L) der Einfädelvorrichtung (21) außer Anlage mit der Antriebswalze (10) gebracht wird.

## Claims

1. Device for laying a web of fabric (S), having a carriage (1), which carries a roll of fabric (14) and which can be moved back and forth between two end positions above a laying surface (F), whereby
- a delivery roller (23) is rotatably arranged on the carriage (1) and is so driveable that its circumferential speed, and thus the speed of output of the web of fabric (S), is equal to the speed of travel of the carriage (1),
- the web of fabric (S) is guided from the roll of fabric (14) to the delivery roller (23) via a driveable drive roller (10), which is likewise rotatably arranged on the carriage (1), and
- a dancer bar arrangement is provided between the drive roller (10) and the delivery roller (23),
- the circumferential speed of the drive roller (10) depends upon the disposition of a dancer bar of the dancer bar arrangement (20),
characterised in that,
the drive of the drive roller (10) is effected with a circumferential speed which is somewhat greater than the circumferential speed of the delivery roller (23), or the speed of travel of the carriage (1), and in that the drive roller (10) can be engaged or disengaged in dependence upon the disposition of the dancer bar (20) of the dancer bar arrangement.

2. Device according to claim 1, characterised in that the roll of fabric (14) bears upon the drive roller (10) with a constant bearing force, and the drive roller doffs the web of fabric.

3. Device according to claim 2, characterised in that the roll of fabric (14) is mounted by means of an unwinding rod (12) on a curved surface (11), such that the position of the unwinding rod (12) on the curved surface (11) is dependent upon the diameter of the roller fabric (14),
whereby the curvature of the curved surface (11) is such that the bearing force of the roll of fabric (14) on the drive roller (10) is independent of the diameter of the roll of fabric (14).

4. Device according to claim 3, characterised in that for facilitating the emplacement and the removal of the roll of fabric (14) into and out of the device, there is provided a releasable locking arrangement (15) by means of which the position of the unwinding rod (12) on the curved surface (11) can be fixed.

5. Device according to any preceding claim, characterised in that for the laying of sections of the web of fabric upon one another
- the drive roller (10) and the delivery roller (23) are driven only in a first direction of the back and forth movement of the carriage (1), towards the first end position, and are not driven in the second direction, and
- a cutter device (27) is provided which cuts off the web of fabric (S) output from the carriage (1) upon attainment of the first of the two end positions.

6. Device according to any of claims 1 to 4, characterised in that the drive roller (10) is driven in both directions of the back and forth movement of the carriage (1), whilst the delivery roller (23) is driven in only one direction, so that by means of a return travel of the carriage (1) within the two end positions, the web of fabric (S) can be wound back onto the roll of fabric (14).

7. Device according to any preceding claim, characterised in that the dancer bar (20) is pivotable around the delivery roller (23) in a semi-circular manner and a threading device (21) having a ledge (L) is pivotably applied on the dancer bar, whereby the ledge (L) can be tangentially placed against the circumference of the drive roller (10) to bridge over the space between the dancer bar (20) and the drive roller (10).

8. Device according to any preceding claim, characterised in that the roll of fabric (14), the drive roller (10) and the delivery roller (23) are installed on a transverse carriage (2) which for edge control of the web of fabric (S) is displaceable on the carriage (1) transversely to the fabric laying direction.

9. Device according to claim 8, characterised in that for edge control of the web of fabric, two adjustable photocells (18) are provided on the carriage (1), which cooperate with a reflector (9) installed on the transverse carriage (2).

10. Device according to any preceding claim, characterised in that the drive of the delivery roller (23) can be coupled with the running wheels (7) of the carriage (1).

11. Device according to any preceding claim, characterised in that the drive of the drive roller (10) can be coupled with the running wheels (7) of the carriage (1).

12. Method of laying fabric with the aid of a carriage (1) which carries a roll of fabric (14) the circumference of which bears upon a driven drive roller (10) and which carriage is driven back and forth between two end positions above a laying surface, having the following steps:
- passing the web of fabric coming from the drive roller (10) on to a delivery roller (23) which is driven with a circumferential speed which corresponds to the speed of travel of the carriage (1),
- guiding the web of fabric between the drive roller (10) and the delivery roller (23) via a dancer bar arrangement and detecting the disposition of a dancer bar (20) of the dancer bar arrangement, and
- acting upon the circumferential speed of the drive roller in dependence upon the disposition of the dancer bar (20),
- laying the web of fabric (S) onto the laying surface via the delivery roller (23) from the end of the carriage (1),
characterised in that,
the drive roller (10) is driven with a circumferential speed which is somewhat greater than the speed of travel of the carriage (1), and in that the drive of the drive roller (10) is switched on and switched off in dependence upon the disposition of the dancer bar (20).

13. Method according to claim 12, characterised in that the roll of fabric (14) is mounted on a curved surface (11) by means of an unwinding rod (12) and the position of the unwinding rod (12) on the curved surface (11) moves, with reducing diameter of the roll of fabric (14), on the curved surface the curvature of which is such that the force with which the roll of fabric (10) bears upon the drive roller (10) is independent of the diameter of the roll of fabric (14).

14. Method according to claim 12 or 13, characterised in that the drive roller (10) and the delivery roller (23) are driven only in a first direction of movement of the back and forth movement of the carriage (10) and the web of fabric (S) is cut off by a cutter device (27) upon attainment of a first end position.

15. Method according to claim 12 or 13, characterised in that the drive roller (10) is driven in both directions of the back and forth movement of the carriage (1), whilst the delivery roller (23) is driven only in one direction, so that the web of fabric (14) is wound back onto the roll of fabric by means of a return travel of the carriage (1) within the two end positions.

16. Method according to any of claims 12 to 15, characterised in that for threading the web of fabric (S)
- the web of fabric (S) is laid over a ledge (L) of a threading device (21), which ledge is connected with the dancer bar (20), whereby in the threading position the ledge bears tangentially upon the circumference of the drive roller (10),
- the dancer bar (20) is swung, with the threading device (21), by about 180 degrees around the delivery roller (23), whereby the end of the web of fabric (S) slides between the delivery roller (23) and the dancer bar (20),
- the dancer bar (20) is swung back again into its position between the drive roller (10) and the delivery roller (23), and
- the ledge (L) of the threading device (21) is brought out of engagement with the drive roller (10).

## Revendications

1. Dispositif de pliage d'une bande de tissu (S), comportant un chariot (1), qui porte un rouleau de tissu (4) et qui est déplaçable dans un mouvement de va-et-vient sur une surface de pliage (F), entre deux positions de fin de course,
- un cylindre directeur (23) étant monté rotatif sur le chariot et entraînable de manière que sa vitesse périphérique et donc la vitesse de distribution de la bande de tissu (S) soit égale à la vitesse de marche du chariot (1),
- la bande de tissu (S) étant guidée sur un cylindre d'entraînement (10) entraînable, qui est également monté rotatif sur le chariot (1) et
- un dispositif à barres compensatrices étant prévu entre le cylindre d'entraînement (10) et le cylindre directeur (23),
- la vitesse périphérique du cylindre d'entraînement (10) dépendant de la position d'une barre compensatrice du dispositif à barres compensatrices (20),
caractérisé en ce que l'entraînement du cylindre d'entraînement (10) s'effectue à une vitesse périphérique, qui est légèrement supérieure à la vitesse périphérique du cylindre directeur (23) ou à la vitesse de marche du chariot (1), et en ce que l'entraînement du cylindre d'entraînement (10) peut être accouplé ou désaccouplé en fonction de la position de la barre compensatrice (20) du dispositif à barres compensatrices.

2. Dispositif selon la revendication 1, caractérisé en ce que le rouleau de tissu (14) repose avec une force d'appui constante contre le cylindre d'entraînement (10) et celui-ci enlève la bande de tissu.

3. Dispositif selon la revendication 2, caractérisé en ce que le rouleau de tissu (14) est monté, au moyen d'une tringle de dévidage (12) sur une surface (11) courbée, de sorte que la position de la tringle de dévidage (12) sur la surface (11) courbée dépend du diamètre du rouleau de tissu (14), la courbure de la surface (11) courbée étant telle que la force d'appui du rouleau de tissu (14) sur le cylindre d'entraînement (10) soit indépendante du diamètre du rouleau de tissu (14).

4. Dispositif selon la revendication 3, caractérisé en ce que pour faciliter la mise en place du rouleau de tissu (14) dans le dispositif et son enlèvement de celui-ci, il est prévu un dispositif d'arrêt (15) détachable, au moyen duquel la position de la tringle de dévidage (12) sur la surface (11) courbée peut être fixée.

5. Dispositif selon l'une des revendications précédentes, caractérisé en ce que pour plier les unes sur les autres les parties de bande de tissu
- le cylindre d'entraînement (10) et le cylindre directeur (23) ne sont entraînés que dans un premier sens du mouvement en va-et-vient du chariot (1), vers la première position de fin de course et ne sont pas entraînés dans le deuxième sens, et
- il est prévu un dispositif de coupe (27), qui coupe la bande de tissu (7) délivrée par le chariot (1), lorsqu'est atteinte la première des deux positions de fin de course.

6. Dispositif selon l'une des revendications 1 à 4, caractérisé en ce que le cylindre d'entraînement (10) est entraîné dans les deux sens du mouvement en va-et-vient du chariot (1), tandis que le cylindre directeur (23) n'est entraîné que dans un sens, de sorte que par un recul du chariot (1) à l'intérieur des deux positions de fin de course, la bande de tissu (S) peut être enroulée en retour sur le rouleau de tissu (14).

7. Dispositif selon l'une des revendications précédentes, caractérisé en ce que la barre compensatrice (20) peut pivoter en demi-cercle autour du cylindre directeur (23) et un dispositif d'enfilage (21) avec une barre (L) est monté de manière à pouvoir pivoter sur la barre compensatrice, la barre (L) pouvant être appliquée tangentiellement contre le pourtour du cylindre d'entraînement (10) pour franchir la distance entre la barre compensatrice (20) et le cylindre d'entraînement (10).

8. Dispositif selon l'une des revendications précédentes, caractérisé en ce que le rouleau de tissu (14), le cylindre d'entraînement (10) et le cylindre directeur (23) sont fixés sur un chariot transversal (2), qui peut coulisser sur le chariot (1), transversalement au sens de pliage du tissu, en vue de la commande des bords de la bande de tissu (S).

9. Dispositif selon la revendication 8, caractérisé en ce que pour la commande des bords de la bande de tissu, il est prévu sur le chariot (1) deux cellules photoélectriques (18) réglables, qui coopèrent avec un réflecteur (19) monté sur le chariot transversal (2).

10. Dispositif selon l'une des revendications précédentes, caractérisé en ce que l'entraînement du cylindre directeur (23) peut être couplé avec les roues de roulement (7) du chariot (1).

11. Dispositif selon l'une des revendications précédentes, caractérisé en ce que l'entraînement du cylindre d'entraînement (10) peut être couplé avec les roues de roulement (7) du chariot (1).

12. Procédé de pliage d'un tissu à l'aide d'un chariot (1), qui porte un rouleau de tissu (14) en application périphérique contre un cylindre d'entraînement (10) entraîné et qui est déplacé dans un mouvement en va-et-vient sur une surface de pliage, entre deux positions de fin de course, comportant les étapes suivantes :
- transfert de la bande de tissu provenant du cylindre d'entraînement (10) sur un cylindre directeur (23), qui est entraîné à une vitesse périphérique, qui correspond à la vitesse de marche du chariot (1),
- guidage de la bande de tissu entre le cylindre d'entraînement (10) et le cylindre directeur (23) par l'intermédiaire d'un dispositif à barres compensatrices et enregistrement de la position d'une barre compensatrice (20) du dispositif à barres compensatrices, et
- action sur la vitesse périphérique du cylindre d'entraînement en fonction de la position de la barre compensatrice (20),
- pliage de la bande de tissu (S) par l'intermédiaire du cylindre directeur (23), à partir du côté frontal du chariot (1), sur la surface de pliage,
caractérisé en ce que le cylindre d'entraînement (10) est entraîné à une vitesse périphérique, qui est légèrement supérieure à la vitesse de marche du chariot (1), et en ce que l'entraînement du cylindre d'entraînement (10) est mis en marche et à l'arrêt en fonction de la position de la barre compensatrice (20).

13. Procédé selon la revendication 12, caractérisé en ce que le rouleau de tissu (14) est monté sur une surface (11) courbée, au moyen d'une tringle de dévidage (12) et la position de la tringle de dévidage (12) sur la surface (11) courbée se déplace, lorsque le diamètre du rouleau de tissu (14) diminue, sur la surface (11) courbée, dont la courbure est telle que la force d'appui du rouleau de tissu (14) sur le cylindre d'entraînement (10) est indépendante du diamètre du rouleau de tissu (14).

14. Procédé selon l'une des revendications 12 et 13, caractérisé en ce que le cylindre d'entraînement (10) et le cylindre directeur (23) ne sont entraînés que dans un premier sens de déplacement du mouvement en va-et-vient du chariot (1) et la bande de tissu (S) est coupée par un dispositif de coupe (27), lorsqu'est atteinte une première position de fin de course.

15. Procédé selon l'une des revendications 12 ou 13, caractérisé en ce que le cylindre d'entraînement (10) est entraîné dans les deux sens du déplacement en va-et-vient du chariot (1), tandis que le cylindre directeur (23) n'est entraîné que dans un sens, de sorte que la bande de tissu (14) est rembobinée par un recul du chariot (1) à l'intérieur des deux positions de fin de course.

16. Procédé selon l'une des revendications 12 à 15, caractérisé en ce que pour enfiler la bande de tissu (S)
- la bande de tissu (S) est pliée au moyen d'une barre (L) d'un dispositif d'enfilage (21), reliée à la barre compensatrice (20), la barre s'appliquant tangentiellement contre le pourtour du cylindre d'entraînement (10), dans la position d'enfilage,
- la barre compensatrice (20) avec le dispositif d'enfilage (21) est pivotée d'environ 180 degrés autour du cylindre directeur (23), l'extrémité de la bande de tissu (S) glissant entre le cylindre directeur (23) et la barre compensatrice (20),
- la barre compensatrice (20) est repivotée dans sa position entre le cylindre d'entraînement (10) et le cylindre directeur (23), et
- la barre (L) du dispositif d'enfilage (21) est amenée à ne plus s'appliquer contre le cylindre d'entraînement (10).
